# EUROPÄISCHE PATENTSCHRIFT

(11) **EP 0 761 139 B1**
(45) Veröffentlichungstag und Bekanntmachung des Hinweises auf die Patenterteilung: **29.03.2000**
(21) Anmeldenummer: 96110034.4
(22) Anmeldetag: 21.06.1996
(51) Int. Cl.: A47C 23/06

(54) **Vorrichtung zur Befestigung einer Federlatte eines Lattenrostes**
Supporting device for attaching a lath to a frame
Dispositif de fixation d'une latte d'un sommier

(30) Priorität: 01.08.1995 DE 19528119
(43) Veröffentlichungstag der Anmeldung: 12.03.1997
(73) Patentinhaber: RECTICEL Schlafkomfort GmbH & Co. KG, 59439 Holzwickede (DE)
(72) Erfinder: Lantzsch, Hans, 44328 Dortmund (DE)
(74) Vertreter: Patentanwälte Meinke, Dabringhaus und Partner

(56) Entgegenhaltungen:
- AT-A- 329 794
- AT-A- 348 177
- AT-A- 354 006

## Beschreibung

Die Erfindung richtet sich auf eine Vorrichtung zur Befestigung einer Federlatte eines Lattenrostes an einer Rostseitenwange der im Oberbegriff des Anspruches 1 angegebenen Gattung.

Es sind eine Vielzahl von Befestigungsmöglichkeiten von Federlatten an Seitenwangen bekannt. Eine gattungsgemäße Befestigungsart zeigt z.B. die EP-A-0 150 873, bei der ein Metallzungenelement jeweils ein Paar von Federlatten trägt. Über die Metallzungen sind die Federlatten federnd an den Seitenholmen befestigt. Eine Federung über Doppelbügel zeigt die DE-A-35 06 027, einen einfachen elastischen Träger zeigt das DE-U-86 11 539.

Neben dieser hier im Vordergrund stehenden Federung über derartige spezielle Federelemente ist es auch bekannt, die Lattenroste in elastische Kunststoff- oder Gummilager unterzubringen, die ein eigenes Federverhalten aufweisen. Um hier Beispiele zu nennen, sei das DE-U-89 05 911 genannt oder die AT-A 348 177, AT-A 354 006 oder die AT-A 329 794 mit beschränktem Federverhalten.

In der Regel lassen die bekannten Federungen eine Bewegung der so gelagerten Leiste nur im wesentlichen in der Senkrechten zu. In ihrer eigenen Leistenebene sind Bewegungen häufig nur aufgrund von elastischen Materialeigenschaften vergleichsweise beschränkt möglich.

Aufgabe der Erfindung ist die Schaffung einer Lösung, mit der unter Beibehaltung der vertikalen Federungseigenschaft bei guter Dämpfung ein möglichst großer Freiraum zum Verschwenken der Latte in ihrer Lattenebene möglich gemacht wird.

Mit einer Vorrichtung der eingangs bezeichneten Art wird diese Aufgabe gemäß der Erfindung durch die kennzeichnenden Merkmale des Hauptanspruches gelöst, wobei für sich gesehen die Möglichkeit des Durchsteckens der Federlasche durch ein Befestigungselement aus der DE-OS 23 18 513 bekannt ist.

Mit der Erfindung wird die Federung kombiniert mit einer Verschwenkmöglichkeit der Latte über diese Durchstecktasche, was dadurch ermöglicht wird, daß die Durchstecktasche mit einem Tragbolzen ausgerüstet ist, der in einer Kugelpfanne im Seitenwangen-Befestigungselement schwenkbar gelagert ist, was zu gutem Dämpfungsverhalten und zu vielseitigen Verschwenkmöglichkeiten führt.

Eine Variante zu dieser Möglichkeit besteht darin, daß die Durchstecktasche mit einer Lagerkugel und der Tragbolzen mit einer Kugelpfanne ausgerüstet ist.

Vorteilhaft ist es auch, wenn das Federelement an seinem die Unterseite der Federlatte beaufschlagenden freien Ende mit einem Auflagerwulst versehen ist, der die Schwenkbarkeit der Federlatte um einen geringen Horizontal- und Vertikalwinkelbereich erlaubt.

Der Vorteil dieser Gestaltung besteht darin, daß das Federelement keinen festen Bezugspunkt an der Federlatte notwendig hat, diese Federlatte vielmehr frei auf dem freien Ende des Federelementes ruht und auf dem dort vorgesehenen Auflagerwulst schwenken und kippen kann.

Zweckmäßig kann das Federelement mit dem Befestigungselement an der Lattenrostseitenwange einstückig ausgebildet sein, was eine einfache Fertigung aus Kunststoff ermöglicht und die Zahl der Einzelelemente reduziert.

Je nach gewünschtem Komfort kann auch vorgesehen sein, daß das freie Ende des Federelementes mit nach außen weisenden Zapfen versehen ist, die in Langlöchern eines die Federlatte umschließenden Schiebebeschlages geführt sind. Bei dieser Gestaltung kann das freie Ende des Federelementes zusätzlich Tragfunktionen übernehmen.

Schließlich kann der Tragbolzen an der Lattenrostaufnahme mit einer Feder ausgerüstet sein, wie dies in Ausgestaltung nach der Erfindung auch vorgesehen ist.

Die Erfindung ist nachstehend anhand der Zeichnung beispielsweise näher beschrieben. Diese zeigt in
- Fig. 1: die Seitenansicht auf eine Vorrichtung nach der Erfindung mit angedeuteter Federleiste,
- Fig. 2: eine Ansicht etwa gemäß Linie II-II in Fig. 1,
- Fig. 3: eine Aufsicht gemäß Pfeil III in Fig. 1 sowie in
- Fig. 4: eine Detailseitenansicht in der Darstellung gemäß Fig. 1 auf ein abgewandeltes Ausführungsbeispiel.

Die allgemein mit 1 bezeichnete Vorrichtung dient zur Befestigung einer Federlatte 2 eines ansonsten nicht näher dargestellten Lattenrostes an Rostseitenwangen 3 dieses Lattenrostes.

Ein mit 4 bezeichnetes Befestigungselement, das z.B. über Zapfen 5 in der Seitenwange 3 befestigt ist, weist eine zentrische Innenbohrung 6 auf, in die von oben ein Tragbolzen 7 für eine Durchstecktasche 8 eingreift, wobei die Durchstecktasche 8 von der Federlatte 2 durchsetzt ist.

Wie sich insbesondere aus Fig. 1 ergibt, weist der Tragbolzen 7 für die Durchstecktasche 8 in seinem oberen Bereich eine Kugelpfanne 9 auf für ein eingeschraubtes Kugelelement 10 an der Durchstecktasche 8, derart, daß die Durchstecktasche 8 sich frei in der Kugelpfanne 9 bewegen kann.

Am Befestigungselement 4 ist einstückig ein in der Gebrauchslage zum Bettinneren hin weisendes Federelement 11 angeformt, das an seinem freien Ende eine Auflagerwulst 12 aufweist, die leicht gewölbt ausgebildet ist, so daß die oben aufliegende Federleiste 2 darauf hin und her schwenken kann.

In Fig. 1 ist eine Variante angedeutet, die darin besteht, daß der Tragbolzen 7 an seiner Unterseite mit einer eigenen kugelförmigen Ausbildung in einer Kugelpfanne ausgerüstet sein kann, dieser Bereich ist mit 9a bezeichnet.

Schließlich zeigt Fig. 4 eine Variante, die darin besteht, daß das Federelement 11a an seinem freien Ende mit nach außen weisenden Zapfen 12a versehen ist, die in Langlöchern 13 eines Schiebelagers 14 geführt sind, wobei auch hier die ballige Ausbildung des vorderen freien Endes vorgesehen sein kann.

Nicht näher dargestellt ist die Möglichkeit, den Tragbolzen 7 selbst als Federelement auszubilden, indem er zweigeteilt und in seinem Inneren mit einer Spiraldruckfeder ausgerüstet ist, um nur eine der Möglichkeiten zu nennen.

## Patentansprüche

1. Vorrichtung (1) zur Befestigung einer Federlatte (2) eines Lattenrostes an einer Rostseitenwange (3) mit einer Aufnahme für die Federlatte, einem Befestigungselement (4) an der Rostseitenwange (3) und einem Federelement (11) zur Ausübung einer Federkraft zwischen Rostseitenwange (3) und Federlatte (2),
dadurch gekennzeichnet,
daß die Aufnahme für die Federlatte (2) als Durchstecktasche (8) ausgebildet ist, wobei die Durchstecktasche (8) mit einem Tragbolzen (7) ausgerüstet ist, der in einer Kugelpfanne (9) im Seitenwangen-Befestigungselement (4) schwenkbar gelagert ist.

2. Vorrichtung nach Anspruch 1,
dadurch gekennzeichnet,
daß die Durchstecktasche (8) mit einer Lagerkugel (10) und der Tragbolzen (7) mit einer Kugelpfanne (9) ausgerüstet ist.

3. Vorrichtung nach Anspruch 1 oder 2,
dadurch gekennzeichnet,
daß das Federelement (11) an seinem die Unterseite der Federlatte beaufschlagenden freien Ende mit einem Auflagerwulst (12) versehen ist, der die Schwenkbarkeit der Federlatte (2) um einen geringen Horizontal- und Vertikalwinkelbereich erlaubt.

4. Vorrichtung nach einem der vorangehenden Ansprüche,
dadurch gekennzeichnet,
daß das Federelement (11) mit dem Befestigungselement (4) an der Lattenrostseitenwange (3) einstückig ausgebildet ist.

5. Vorrichtung nach einem der vorangehenden Ansprüche,
dadurch gekennzeichnet,
daß das freie Ende des Federelementes (11a) mit nach außen weisenden Zapfen (12) versehen ist, die in Langlöchern (13) eines die Federlatte umschließenden Schiebebeschlages (14) geführt sind.

6. Vorrichtung nach einem der vorangehenden Ansprüche,
dadurch gekennzeichnet,
daß der Tragbolzen (7) an der Lattenrostaufnahme mit einer Feder ausgerüstet ist.

## Claims

1. A device for fixing a spring slat (2) of a slatted frame to a frame side member (3) comprising a mounting means for the spring slat, a fixing element (4) on the frame side member (3) and a spring element (11) for exerting a spring force between the frame side member (3) and the spring slat (2), characterised in that the mounting means for the spring slat (2) is in the form of a pocket (8) for the spring slat to pass therethrough, wherein the pocket (8) is provided with a carrier pin ( 7) which is pivotably supported in a ball socket (9) in the side member fixing element (4).

2. A device according to claim 1 characterised in that the pocket (8) is provided with a bearing ball (10) and the carrier pin (7) is provided with a ball socket (9).

3. A device according to claim 1 or claim 2 characterised in that, at its free end which acts on the underside of the spring slat, the spring element (11) is provided with a contact bead (12) which permits pivotability of the spring slat (2) through a small horizontal and vertical angular range.

4. A device according to one of the preceding claims characterised in that the spring element (11) is formed in one piece with the fixing element (4) on the slatted frame side member (3).

5. A device according to one of the preceding claims characterised in that the free end of the spring element (11a) is provided with outwardly facing projections (12) which are guided in slots (13) of a sliding fitment (14) which embraces the spring slat.

6. A device according to one of the preceding claims characterised in that the carrier pin (7) is provided at the slatted frame mounting with a spring.

## Revendications

1. Dispositif (1) pour fixer une latte formant ressort (2) d'un sommier à lattes sur un panneau latéral (3) du sommier comportant un logement pour la latte formant ressort, un élément de fixation (4) situé sur le panneau latéral (3) du sommier et un élément de ressort (11) servant à appliquer une force élastique entre le panneau latéral (3) du sommier et la latte formant ressort (2),
caractérisé en ce
que le logement pour la latte formant ressort (2) est agencé sous la forme d'un logement à enfichage (8), le logement à enfichage (8) étant équipé d'un goujon de support (7), qui est monté de manière à pouvoir pivoter dans un coussinet sphérique (9) formé dans l'élément de fixation (4) du panneau latéral.

2. Dispositif selon la revendication 1, caractérisé en ce
que le logement à enfichage (8) est équipé d'une boule de support (10) et que le goujon de support (7) est équipé d'un coussinet sphérique (9).

3. Dispositif selon la revendication 1 ou 2, caractérisé en ce
que l'élément de ressort (11) comporte, sur son extrémité libre, qui charge la face inférieure de la latte formant ressort, un rebord d'appui (12), qui fournit la possibilité de pivotement de la latte formant ressort (2) sur une faible plage angulaire horizontale et verticale.

4. Dispositif selon l'une des revendications précédentes, caractérisé en ce
que l'élément de ressort (11) est agencé d'un seul tenant avec l'élément de fixation (4) sur le panneau latéral (3) du sommier à lattes.

5. Dispositif selon l'une des revendications précédentes, caractérisé en ce
que l'extrémité libre (11a) de l'élément de ressort comporte des tétons (12) dirigés vers l'extérieur et qui sont guidés dans des trous allongés (13) d'un étrier coulissant (14) qui entoure la latte formant ressort.

6. Dispositif selon l'une des revendications précédentes, caractérisé en ce
que le goujon de support (7) comporte un ressort, au niveau du logement du sommier à lattes.
